# EUROPÄISCHE PATENTSCHRIFT

(11) **EP 0 070 377 B1**
(45) Veröffentlichungstag und Bekanntmachung des Hinweises auf die Patenterteilung: **10.09.1986**
(21) Anmeldenummer: 82104694.3
(22) Anmeldetag: 28.05.1982
(51) Int. Cl.: D01H 5/68

(54) **Fadenabsaugvorrichtung**
Broken thread suction device
Dispositif d'aspiration de fils cassés

(30) Priorität: 17.07.1981 CH 4705/81
(43) Veröffentlichungstag der Anmeldung: 26.01.1983
(73) Patentinhaber: MASCHINENFABRIK RIETER AG, CH-8406 Winterthur (CH)
(72) Erfinder: Bischofberger, Juerg, CH-8413 Neftenbach (DE); Stalder, Herbert, CH-8483 Kollbrunn (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

## Beschreibung

Die Erfindung bezieht sich auf ein Verfahren und eine Vorrichtung zum Absaugen von Fadenbruch, insbesondere an doppelseitigen Spinnereimaschinen, mit einem über die Maschinenlänge reichenden, mit Saugdüsen versehenen Absaugkanal. Der Kanal befindet sich in einem Bereich unterhalb der Streckwerke und mündet mit seinem Ende in eine Saugkammer.

Die bekannten Ringspinnmaschinen weisen im Bereich unterhalb der Streckwerke in der Regel einen Absaugkanal für beide Ringspinnseiten auf. Bei langen Maschinen ergeben sich dadurch zwangsläufig lange Absaugkanäle mit entsprechend hohem Druckverlust, d. h. mit einem entsprechend niederigeren Unterdruck im Anfangsbereich des Absaugkanals und einer daraus resultierenden zu knappen Saugwirkung. Um trotzdem mit jeder Absaugdüse im wesentlichen dieselbe Luftmenge anzusaugen, müssen einerseits hohe Unterdrücke im Endbereich erzeugt werden, die anderseits durch derartige Querschnittsverengungen in den Saugdüsen kompensiert werden müssen, so dass Wickeigefahr an den untersten Streckwerkrollen entstehen kann. Wickelgefahr besteht dann, wenn bei Fadenbruch das vom Streckwerk abgegebenen Fasermaterial infolge zu kleiner Luftgeschwindigkeit oder zu kleinem Querschnitt der Saugdüse nicht richtig abgesaugt werden kann. Aus hohen Druckverlusten resultiert ausserdem ein hoher Leistungsbedarf.

Aus der deutschen Ausiegeschrift Nr. 1265017 ist eine doppelseitige Spinnereimaschine bekannt, bei weicher je Maschinenseite ein sich über die ganze Maschinenlänge er- . streckender Kanal vorgesehen ist.

Um dem vorgenannten Problem der hohen Luftgeschwindigkeit mindestens teilweise entgegenzutreten, ist pro Kanal eine Filter-Ventilatoreinheit in der Mitte der Maschinenlänge angeordnet. Die Einheit ist über einem zur Ringspinnmaschine gehörenden Spulenaufsteckgatter angeordnet.

Jede Einheit ist durch einen Kanal mit dem entsprechenden Absaugkanal verbunden. Durch eine solche Anordnung entsteht der Nachteil, dass die Filter-Ventilatoreinheit über dem Spulengatter vorgesehen werden muss, was eine relativ grosse totale Maschinenhöhe erfordert.

Die englische Patentschrift Nr. 25796/1909 zeigt im weiteren eine Absaugvorrichtung für Spinnmaschinen mit der Aufgabe den Luftverbrauch zu reduzieren. Dementsprechend sind die gegen die einzelnen Fadenläufe gerichteten Saugdüsen mit einer Abschlussklappe versehen, welche sich bei gebrochenem Faden schliesst. Die Düsen sind dabei in Reihe an einer Luftsammelleitung angeschlossen.

Der Nachteil einer solchen Vorrichtung mit den beschriebenen Klappen besteht darin, dass durch die unbestimmte und veränderliche Anzahl der geöffneten Klappen der statische Druck in der Luftsammelleitung ständig wechselt und dementsprechend das angesaugte Luftvolumen an den geöffneten Absaugdüsen ebenfalls ständig wechselt. Ein Zustand, welcher mit der erfindungsgemässen Vorrichtung vermieden wird.

Eine weitere Absaugvorrichtung für doppelseitige Spinnereimaschinen ist in der englischen Patentschrift Nr. 635 942 gezeigt und beschrieben. Darin sind einzelne Mehrfachabsaugdüsen beidseits an einer Luftsammelleitung angeschlossen. Die Mehrfachdüsen weisen im gezeigten Falle sechs Absaugöffnungen auf, welche jeweils den Faden einer Spinnstelle absaugen. Die Querschnitte dieser Absaugöffnungen werden mit zunehmender Nähe zur Luftsammelleitung kleiner.

Der Nachteil einer solchen Vorrichtung besteht gerade in dieser Veränderung des Querschnittes, da dadurch der Absaugbereich pro Faden nicht konstant ist.

Der Erfindung liegt deshalb die Aufgabe zugrunde, auch bei langen Maschinen eine gleichmässige Absaugwirkung zu erzielen, ohne die Maschinenhöhe wesentlich zu erhöhen, unter Beibehaltung einer günstigen mittleren Luftgeschwindigkeit und damit niedrigem Energiebedarf.

Die Erfindung löst die Aufgabe durch im kennzeichnenden Teil des Anspruchs 1 angeführten Merkmale.

Die durch die Erfindung erreichten Vorteile sind im wesentlichen darin zu sehen, dass trotz langem Absaugkanal eine kleine Differenz der Geschwindigkeit der Förderluft, zwischen Anfang und Ende des Absaugkanales, eingehalten werden kann, was im wesentlichen ausgeglichene Geschwindigkeits- und damit Druckverhältnisse auf der ganzen Länge der Maschine ergibt.

Im folgenden wird die Erfindung anhand von lediglich einen Ausführungsweg darstellenden Zeichnungen näher erläutert.

Es zeigt:
Figur 1 ein Querschnitt durch eine doppelseitige Ringspinnmaschine mit erfindungsgemässer Fadenabsaugvorrichtung,
Figur 2 eine Längsansicht der erfindungsgemässen Fadenabsaugvorrichtung, schematisch dargestellt,
Figur 3 ein Geschwindigkeitsdiagramm der Luft im zweiten Kanal,
Figur 4 ein Geschwindigkeitsdiagramm der Luft im Absaugkanal,
Figur 5 ein Querschnitt durch die Ringspinnmaschine von Fig. 1 mit je einer Variante der ertindungsgemässen Fadenabsaugvorrichtung.

In einer Ringspinnmaschine 1 ist ein Absaugkanal 2 mittels zweier Träger 3 auf einem der Einfachheit halber als Unterteil 4 bezeichneten Teil der Ringspinnmaschine abgestützt.

Am Absaugkanal 2 sind Absaugdüsen 5 angeschlossen, die je am Ausgang eines Streckwerkes 6 derart nahe am Fadenlauf (nicht gezeigt) geführt sind, dass beim Fadenbruch das vom Streckwerk 6 abgelieferte Fasermaterial abgesaugt wird. Ausserdem saugen die Düsen während dem Spinnprozess Staub und Flugfasem ab.

Oberhalb eines Spulenaufsteckgatters 7 ist ein zweiter Kanal 8 vorgesehen, der mittels senkrechter Verbindungskanäle 9 mit dem Absaugkanal 2 verbunden ist. In Figur 2 ist schematisch dargestellt, dass die Kanäle 2 und 8 in eine Saugkammer 10 münden, in welcher, z. B. ein Trommelfilter 11 vorgesehen ist, der seinerseits mit einem Saugventilator (nicht gezeigt) verbunden ist.

Am Anfang des Absaugkanales 2 ist eine sogenannte Falschluftöffnung 12 vorgesehen. Die Oeffnung 12 und der im Absaugkanal 2 vorgesehene Unterdruck ist derart aufeinander abgestimmt, dass in einem an die Oeffnung 12 anschliessenden ersten Teil 13 des Absaugkanales 2 die Luftgeschwindigkeit am Anfang 4-5 m/sec. erreicht, um damit mit Sicherheit ein von der ersten Düse 5.1 angesaugtes Faser- und Fadenmaterial transportieren zu können.

Die Querschnittsfläche des zweiten Kanales 8, sowie die Verbindungskanäle 9 sind derart gewählt, dass, wie in Figur 4 mit strichpunktierter Linie dargestellt, im Absaugkanal 2 eine mittlere Luftgeschwindigkeit V_{A} von ca. 8.5 m/sec. erreicht wird.

Wird ein gleichbleibender Querschnitt (Fig. 2) des Absaugkanales gewählt, so ergibt sich ein, in Fig. 4 mit ausgezogenen Linien. dargestellter, sägezahnförmiger Luftgeschwindigkeitsverlauf V_{A}.

Der sägezahnförmige Geschwindigkeitsverlauf V_{"} entsteht einerseits durch die Luftabzweigung in die Ver.bindungskanäle 9 und anderseits durch die Luftzufuhr der Düsen 5.

Der Querschnitt kann als Variante pro Stufe, d. h. von Verbindungskanal zu Verbindungskanal proportional zum zunehmenden Luftvolumen vergrössert werden, so dass der Luftgeschwindigkeitsverlauf linear wird, d. h. V_{A} entspricht V̅_{A}.

Die in Figur 2 gezeigte Anzahl Düsen ist eine rein schematische Darstellung. Die in den Figuren 3 und 4 mit S bezeichnete Abszisse weist auf die Länge der Saugkanäle 2 oder 8 hin. Die Querschnittsfläche der Verbindungskanäle 9 ist derart gewählt, dass bei einer mittleren Luftgeschwindigkeit V_{A} von ca. 8,5 m/sec. die Luftgeschwindigkeit im Verbindungskanal ca. 8-10 m/sec. beträgt.

Als Regel kann deshalb angenommen werden, dass immer dann ein Verbindungskanal vorgese- hen werden soll, wenn sich durch die Summe der durch die Düssen 5 angesaugten Luftmengen im Absaugkanal 2 eine Luftgeschwindigkeit V_{"} von 8-18 m/sec., vorzugsweise von 8-10 m/sec., eingestellt hat.

Die Zunahme der Luftgeschwindigkeit V_{A} im in Figur 2 verkürzt dargestellten ersten Teil 13 ist in Figur 4 ebenfalls verkürzt dargestellt.

Um eine Förderung des Faser- und Fadenmaterials auch in Abzweigstellen zu gewährleisten, darf im Bereich des Abzweigkanales die Luftgeschwindigkeit V_{A} nicht kleiner als 6 m/sec. sein.

Der Querschnitt des zweiten Kanales 8 ist derart gewählt, dass trotz jedem Einmünden eines Verbindungskanales 9 und der damit verbundenen Erhöhung der Luftmenge die mit Figur 3 gezeigte mittlere Luftgeschwindigkeit V_{K} einen Wert von vorzugsweise ca. 8.5 m/sec. erreicht. Höhere Werte für V_{K}, z. B. 17 m/sec. sind in bezug auf Druckverluste noch tragbar. Eintrittsgeschwindigkeiten an Ventilatoren betragen in der Regel bis 20 m/sec.

Der sägezahnförmige Geschwindigkeitsverlauf V_{K} entsteht bei kontinuierlicher Querschnittserweiterung des zweiten Kanales 8, wie dies in Figur 2 mit ausgezogenen Linien dargestellt ist.

Die Luftmengen des Absaugkanales 2 und des zweiten Kanales 8 gelangen in den gemeinsamen Saugraum 10 und werden mittels eines der Filtertrommel 11 nachgeschalteten Saugventilators (nicht gezeigt) durch die Filtertrommel und anschliessend je nach Bestimmung weitergeführt.

Der zweite Kanal 8 kann entweder, wie in Figur 2 mit einer kontinuierlichen Querschnittserweiterung oder wie mit gestrichelten Linien dargestellt mit einer stufenweisen Querschnittserweiterung versehen werden. Im letzten Fall entspricht die reguläre Luftgeschwindigkeit V_{K} im wesentlichen der mittleren Geschwindkigkeit V_{K}, d. h. V_{K} ≅ V̅_{K}.

Die Fig. 5 zeigt zwei Ausführungsvarianten des zweiten Kanales.

Im einen Fall ist ein zweiter Kanal 14 zwischen dem Spulenaufsteckgatter 7 und den Streckwerken 6 vorgesehen und mittels Verbindungskanälen 15 mit dem Absaugkanal 2 verbunden. Ein Spezieller Träger 16 des Aufsteckgatters 7 ist erforderlich.

Im zweiten Fall (mit strichpunktierten Linien dargestellt) wird vorgeschlagen, einen zweiten Kanal 17 im Unterteil 4 unterzubringen, was, wie aus der Figur ersichtlich, gewisse Aenderungen am Unterteil erfordert.

Der zweite Kanal 17 ist mittels Verbindungskanälen 18 mit dem Absaugkanal 2 verbunden.

Bei dieser Variante erfüllt der zweite Kanal 17 eindeutig ebenfalls die Funktion der Faser- und Fadenmateriaiförderung.

Die übrigen in Figur 5 nicht bezeichneten Elemente entsprechen den Elementen der mit Fig. 1 gezeigten Ringspinnmaschine.

## Patentansprüche

1. Fadenabsaugvorrichtung, insbesondere für doppelseitige Spinnereimaschinen (1), mit einem über die Maschinenlänge reichenden, mit Saugdüsen (5) versehenen, sich in einem Bereich unterhalb der Streckwerke (6) befindlichen, in eine Saugkammer (10) mündenden Absaugkanal (2), dadurch gekennzeichnet, dass parallel zum Absaugkanal (2) ein zweiter Kanal (8, 14; 17) oberhalb oder unterhalb des Absaugkanals (2) vorgesehen ist, welcher ebenfalls in die Saugkammer (10) mündet, sowie dass mindestens ein im wesentlichen senkrechter Verbindungskanal (9, 15; 18) zwischen dem Absaugkanal (2) und dem zweiten Kanal (8, 14 ; 17) vorgesehen ist, wobei der Absaugkanal (2) auf seiner ganzen Länge einen Querschnitt aufweist, bei dem die mittlere Luftgeschwindigkeit nicht weniger als ca. 4 m/sec. und nicht mehr als ca. 18 m/sec. beträgt und der Verbindungskanal (9, 15 ; 18) an einer Stelle am Absaugkanal (2) vorgesehen ist, an der die Luftgeschwindigkeit im Absaugkanal (2) im Maximum ca. 18 m/sec. erreicht hat.

2. Vorrichtung nach Anspruch 1, dadurch gekennzeichnet, dass der Verbindungskanal (9, 15 ; 18) an einer Stelle am Absaugkanal (2) vorgesehen ist, an der die Luftgeschwindigkeit im Absaugkanal (2) 8-10 m/sec. erreicht hat.

3. Vorrichtung nach Anspruch 1, dadurch gekennnzeichnet, dass der zweite Kanal (8, 14 ; 17) einen sich von Verbindungskanal zu Verbindungskanal erweiterden Querschnitt aufweist.

4. Vorrichtung nach Anspruch 1, dadurch gekennzeichnet, dass der zweite Kanal (8, 14 ; 17) einen sich kontinuierlich erweiternden Querschnitt aufweist.

## Claims

1. Thread suction removal device, especially for double-sided spinning machines (1), with a suction duct (2) provided with suction nozzles (5), the duct extending along the length of the machine and being located in a region beneath the drafting arrangement (6) and opening into a suction chamber (10), characterised in that a second duct (8,14; 17) is provided parallel to and above or below the duct (2), the second duct also opening into the suction chamber (10), and in that at least one substantially vertical connecting passage (9, 15 ; 18) is provided between the suction duct (2) and the second duct (8, 14; 17), the suction duct (2) having over its whole length a cross-section in which the average air speed is not less than about 4 m/sec and not more than about 18 m/sec, and the connecting passage (9, 15 ; 18) is provided at a position on the suction duct (2) at which the air speed in the suction duct (2) has reached at the most about 8-10 m/sec.

2. Device according to claim 1, characterised in that the connecting passage (9, 15 ; 18) is provided at a position on the suction duct (2) at which the air speed in the suction duct (2) has reached 8-10 m/sec.

3. Device according to claim 1 characterised in that the second duct (8, 14 ; 17) has a cross-section which widens from connecting passage to connecting passage.

4. Device according to claim 1 characterised in that the second duct (8, 14 ; 17) has a continually widening cross-section.

## Revendications

1. Dispositif d'aspiration de fils, principalement pour des machines de filage à double face (1), avec un canal d'aspiration (2), s'étendant sur toute la longueur de la machine et pourvu de buses d'aspiration (5), qui se trouve dans une zone située en dessous des trains d'étirage (6) et qui débouche dans une chambre d'aspiration (10), caractérisé par le fait qu'un deuxième canal (8, 14 ; 17), parallèle au canal d'aspiration (2), est prévu en dessus ou en dessous du canal d'aspiration (2), lequel débouche également dans la chambre d'aspiration (10), ainsi que, au moins un canal de liaison (9, 15 ; 18), principalement vertical, est prévu entre le canal d'aspiration (2) et le deuxième canal (8, 14 ; 17), et que le canal d'aspiration (2) possède sur toute sa longueur une section dans laquelle la vitesse moyenne de l'air ne soit pas plus petite qu'environ 4 m/sec et pas plus grande qu'environ 18 m/sec, et que le canal de liaison (9,15 ; 18) est prévu à un endroit du canal d'aspiration (2) où la vitesse de l'air dans le canal d'aspiration (2) atteint au maximum environ 18 m/sec.

2. Dispositif selon revendication 1, caractérisé par le fait que le canal de liaison (9, 15 ; 18) est prévu à un endroit du canal d'aspiration (2) où la vitesse de l'air dans le canal d'aspiration (2) a atteint 8-10 m/sec.

3. Dispositif selon revendication 1, caractérisé par le fait que le deuxième canal (8, 14 ; 17) possède une section qui va en s'agrandissant de canal de liaison en canal de liaison.

4. Dispositif selon revendication 1, caractérisé par le fait que le deuxième canal (8, 14 ; 17) · possède une section qui va en s'élargissant continuellement.
